# EUROPÄISCHE PATENTSCHRIFT

(11) **EP 0 611 695 B1**
(45) Veröffentlichungstag und Bekanntmachung des Hinweises auf die Patenterteilung: **15.01.1997**
(21) Anmeldenummer: 93120501.7
(22) Anmeldetag: 20.12.1993
(51) Int. Cl.: B65B 9/04, B65B 55/04, B65D 81/32

(54) **Verfahren und Vorrichtung zum Füllen und Verschliessen eines Doppelkammerbechers aus Kunststoff**
Method and apparatus for filling and closing a plastic multi-compartement container
Procédé et dispositif pour remplir et fermer un récipient à deux compartiments en matière plastique

(30) Priorität: 13.02.1993 DE 4304337
(43) Veröffentlichungstag der Anmeldung: 24.08.1994
(73) Patentinhaber: GEA Finnah GmbH, D-48683 Ahaus (DE)
(72) Erfinder: Schröder, Klaus, D-48683 Ahaus (DE)
(74) Vertreter: Busse & Busse Patentanwälte

(56) Entgegenhaltungen:
- EP-A- 0 088 255
- EP-A- 0 379 137
- DE-A- 3 715 442
- FR-A- 2 461 657
- GB-A- 2 216 864
- US-A- 3 416 292

## Beschreibung

Die Erfindung bezieht sich auf ein Verfahren und eine Vorrichtung zum Füllen und Verschließen eines Doppelkammerbechers gemäß dem Oberbegriff des Anspruchs 1 bzw. 8. Ferner bezieht sich die Erfindung auf einen Doppelkammerbecher aus tiefgezogenem Kunststoff gemäß dem Oberbegriff des Anspruchs 16 (bekannt aus DE-C-37 18 255).

Bei diesem bekannten Doppelkammerbecher gemäß DE-C-37 18 255 werden die mit unterschiedlichen Füllgütern zu füllenden Kammern mit einer die jeweils zuerst gefüllte Kammer überdeckenden Zwischenfolie versehen, die zweite Kammer ohne Beeinträchtigung der Sterilität des in der ersten Kammer befindlichen Füllgutes befüllt und danach der Doppelkammerbecher als Ganzes mit einer Deckelfolie verschlossen. Der Einsatz einer Zwischenfolie erhöht den Aufwand bei der Herstellung eines derartigen Doppelkammerbechers und beeinflußt durch Materialunterschiede nachteilig ein Recycling.

Es ist ferner ein Doppelkammerbecher bekannt (EP-A-0 088 255), bei dem eine Kammer zur einen Seite hin und die andere Kammer zur entgegengesetzten Seite hin geöffnet ist. Nach Befüllung einer ersten Kammer und Verschließen derselben durch eine Deckelfolie muß der Doppelkammerbecher gewendet werden. Dies erschwert den Befüllvorgang. Zugleich ist unerwünscht, daß die Kammern zu verschiedenen Seiten hin blicken und dementsprechend der Becher auf beiden Seiten eine mechanischen Verletzungsgefahren ausgesetzte Deckelfolie darbieten. Ferner ist ein zweiteiliger Doppelkammerbecher bekannt (EP-A-0 088 255), bei dem der kleinere Becherteil in eine Ausnehmung eines größeren Becherteils einsetzbar ist. Dabei wird zunächst der kleinere Becherteil befüllt und durch eine Deckelfolie verschlossen, die nach Einsetzen des kleineren Becherteils in den größeren Becherteil nach dessen Befüllung dazu dient, zugleich auch den größeren Becherteil zu verschließen. Ein solcher zweiteiliger Becher ist teuer, und die Befüll- und Verschließvorgänge sind apparativ und verfahrenstechnisch aufwendig.

Die Erfindung befaßt sich mit dem Problem, ein Verfahren und eine Vorrichtung nach dem Oberbegriff des Anspruchs 1 bzw. 8 und einen Doppelkammerbecher gemäß dem Oberbegriff des Anspruchs 16 zu schaffen, die eine Füllung der jeweils zweiten Behälterkammer ohne Sterilitätsbeeinflussung der aseptisch gefüllten ersten Kammer mit vermindertem Aufwand ermöglichen.

Das Verfahren nach Anspruch 1 ermöglicht es, für eine Abdeckung der mit dem ersten Füllgut unter aseptischen Bedingungen gefüllten ersten Kammer des Doppelkammerbechers und die nachfolgend gefüllte zweite Kammer jeweils ein einheitliches, vorteilhaft einstückiges Deckelfolienmaterial vorzusehen, so daß nach einem kontinuierlichen Verfahrensablauf mit jeweils nur einer Teilversiegelung im Bereich der beiden Kammern der gefüllte Doppelkammerbecher mit einer Vollversiegelung bereitgestellt wird. Damit kann ohne eine zusätzliche, die Gestehungs- und Betriebskosten erhöhende Folienzuführung die Befüllung mit untereinander unbeinflußten Füllgütern erreicht und der für eine Sterilverpackung des Doppelkammerbechers notwendige Aufwand auf wenige Bearbeitungsphasen beschränkt werden.

Mit der erfindungsgemäßen ausgebildeten Vorrichtung gemäß Anspruch 8 kann der aus abrollender Becherfolie gebildete Doppelkammerbecher nach Formung der Kammern und der aseptischen Füllung der ersten Kammer vollständig mit der Deckelfolie bedeckt werden, da die nachgeordnete Trennstation vorteilhaft eine Vereinzelung des Doppelkammerbechers und der abdeckkonformen Deckelfolie ermöglicht. In dieser Vorschubphase ist lediglich eine Kammer gefüllt und über die erste Teilversiegelung dicht verschlossen, so daß danach mit geringem technischen Aufwand auch außerhalb des Sterilbereichs die zweite Kammer gefüllt und abgedeckt werden kann.

In zweckmäßiger Ausführungsform wird im Bereich des Steriltunnels die Deckelfolie über beide Kammern des Doppelkammerbechers in Abstützungseingriff gebracht, so daß auf der nachgeordneten Trennstation sowohl die Umrandung des Bechers als auch die bis in diesen Bereich aufliegende, über der ersten Kammer bereits angesiegelte Deckelfolie, ohne Verschiebungen konturgleich ausgeschnitten werden kann. Die Vorrichtung ist ferner mit Einzelteilen versehen, die ein nachfolgendes Anheben des unversiegelten Deckelfolienbereichs ermöglichen, so daß das Deckelfolienmaterial vorteilhaft unter Ausnutzung seiner Elastizität im Bereich einer durch die erste Teilversiegelung gebildeten Siegelkante mit geringem Aufwand so geschwenkt werden kann, daß die zweite Kammer frei zugänglich und damit ohne zusätzliche Hilfsmittel die Füllung der Kammer erreichbar ist.

Der erfindungsgemäß ausgebildete Doppelkammerbecher gemäß Anspruch 16 weist mit der einstückigen Deckelfolie eine Kammerabdeckung auf, die im Bereich zwischen den beiden Kammern auf einem Verbindungsteil mit gesonderten, hier parallel verlaufenden Siegelnähten versehen ist, die vorteilhaft unabhängig voneinander formbar sind und eine erleichterte Handhabung des Doppelkammerbechers beim bestimmungsgemäßen Gebrauch ermöglichen, so daß die Deckelfolie sowohl beim Transport hinreichend dicht als auch bei einer Öffnungsbewegung mit geringem Aufwand vollständig entfernbar ist.

Weitere Einzelheiten und Vorteile ergeben sich aus der nachfolgenden Beschreibung und der Zeichnung, die ein Ausführungsbeispiel einer erfindungsgemäßen Vorrichtung zur Durchführung des Verfahrens und einen erfindungsgemäßen Doppelkammerbecher schematisch veranschaulicht. In der Zeichnung zeigen:
- Fig. 1: eine schematische Seitenansicht auf eine erfindungsgemäße Vorrichtung zum Füllen und Verschließen eines Doppelkammerbechers,
- Fig. 2: eine vergrößerte Ausschnittsdarstellung der Vorrichtung gemäß Fig. 1, mit jeweils die zweite Kammer des Doppelkammerbechers öffnenden, füllenden und verschließenden Einzelteilen,
- Fig. 3 und 4: eine Seitenansicht auf Einzelteile der Vorrichtung gemäß Fig. 2 in unterschiedlichen Bewegungsphasen,
- Fig. 5 und 6: eine Prinzipdarstellung der Füllung einer ersten Kammer des Doppelkammerbechers,
- Fig. 7 und 8: eine Prinzipdarstellung einer Teilversiegelung des mit einer einstückigen Deckelfolie versehenen Doppelkammerbechers und dessen Ausstanzung bzw. Vereinzelung,
- Fig. 9: eine Prinzipdarstellung des Doppelkammerbechers mit dem Deckelfolienbereich über der zweiten Kammer in einer Öffnungsstellung,
- Fig. 10: eine Prinzipdarstellung der Füllung der zweiten Kammer des Doppelkammerbechers,
- Fig. 11: eine Prinzipdarstellung des Doppelkammerbechers mit rückgeklappter Deckelfolie im Bereich der zweiten Kammer,
- Fig. 12: eine Prinzipdarstellung das vollversiegelten Doppelkammerbechers, und
- Fig. 13: eine vergrößerte Ausschnittsdarstellung des im Bereich zwischen den beiden Kammern vollversiegelten Doppelkammerbechers.

In Fig. 1 ist eine insgesamt mit 1 bezeichnete Vorrichtung zum Füllen und verschließen eines Doppelkammerbechers 2 (Fig. 5) dargestellt, der mit unterschiedlichen Füllgütern im Bereich seiner Kammern 3,4 füllbar ist. Die Vorrichtung 1 ist dabei in zweckmäßiger Ausführungsform als eine den Doppelkammerbecher 2 aus einer kontinuierlich zugeführten Becherfolie 5 und eine Abdeckung aus einer kontinuierlich zugeführten Deckelfolie 6 bildende Bearbeitungseinheit ausgebildet. Ausgehend von einer Becherfolienabrollung 7 wird dabei die Becherfolie 5 über ein Tauchbad 8 in einen Steriltunnel 9 geführt, in dem hinter einer Kontaktheizung 10 eine Becherformung 11 vorgesehen ist. Hier werden unter Wirkung eines entsprechenden Umformwerkzeuges (nicht dargestellt) in der Becherfolie 5 die jeweils paarweise den Doppelkammerbecher 2 bildenden Kammern 3,4 ausgeformt und danach die Becherfolie in einen zweiten Abschnitt des Steriltunnels 9' bewegt. Über ein Dosierteil 12 erfolgt hier die Füllung der ersten Kammer 3 des Doppelkammerbechers 2 in einer Pfeilrichtung 13 (Fig. 6).

In den zweiten Bereich des Steriltunnels 9' wird in Vorschubrichtung hinter dem Dosierteil 12 die Deckelfolie 6 zugeführt. Diese ist nach dem Durchlaufen eines Tauchbades 14 und einer, einen Restflüssigkeitsfilm verdampfenden Heizplattengruppe 15 sterilisiert, wird danach in den Tunnelbereich 9' eingeführt und in einer Verbindungseinrichtung 16 über eine an den Seitenrändern verlaufende Siegelung (nicht dargestellt) mit der Becherfolie 5 verbunden.

Unmittelbar am Ausgang 17 des Steriltunnels 9 bzw. 9' mündet dieser in eine den Verbund aus umgeformter Becherfolie 5 und Deckelfolie 6 aufnehmende Siegelstation 18 ein, in der ein jeweils über der befüllten Kammer 3 befindlicher Deckelfolienbereich 19 (Fig. 7) im Bereich seines Siegelrandes 20 angesiegelt wird. Damit ist der Doppelkammerbecher 2 mit einer ersten Teilversiegelung versehen und gleichzeitig im Bereich der unversiegelten Kammer 4 mit der Deckelfolie abgedeckt, so daß der noch in einem Folienverbund befindliche Doppelkammerbecher 2 ohne Beeinflussung der Sterilität im Bereich der Kammer 4 in einen unsterilen Bereich 21 der Vorrichtung 1 vorgeschoben werden kann.

In vorteilhafter Ausführung der erfindungsgemäßen Vorrichtung 1 wird nunmehr der Doppelkammerbecher 2 im Bereich einer Trennstation 22 aus dem Becherfolienverbund gelöst, wobei der Becher und die Deckelfolie 6 gemeinsam und abdeckonform im Randbereich 23 mittels der von einer Stanzeinheit gebildeten Trennstation 22 aus der jeweiligen Folie herausgetrennt werden (Fig. 8). Über ein Trennwerkzeug (nicht dargestellt) werden dabei in einer mit Pfeilen 24 veranschaulichten Wirkrichtung Trennkräfte so eingeleitet, daß eine Lageverschiebung der Deckelfolie 6 über den Kammern 3,4 sicher vermieden und eine weitgehend faltenfreie Auflage erreicht ist.

Am Ausgang der Trennstation 22 werden damit jeweilige Einzelbecher 2 mit teilversiegelter Deckelfolie 6 (Fig. 7) bereitgestellt und zur Füllung der zweiten Kammer 4 in den Bereich einer zweiten Dosiervorrichtung 25 weitergefördert.

In Fig. 2 veranschaulicht eine vergrößerte Ausschnittsdarstellung die Vorrichtung 1, in deren Förderbahnbereich 26 jeweils unterhalb der Dosiervorrichtung 25 Einzelteile angeordnet sind, mit denen die nacheinander in einer Vorschubrichtung 30 zugeführten Doppelkammerbecher 2 im Bereich der Kammer 4 freigelegt, diese befüllt, danach wiederholt abgedeckt und über eine zweite Teilversiegelung verschlossen werden können.

In zweckmäßiger Ausführungsform ist dazu unmittelbar hinter der Trennstation 22 eine den jeweiligen unversiegelten Deckelfolienbereich 19' des Doppelkammerbechers 2 in eine Öffnungsstellung verbringendes Hubglied 27 vorgesehen, mit dem der Deckelfolienbereich 19' angehoben und in einer Pfeilrichtung 28 geschwenkt werden kann (Fig. 9).

Danach ist in einer gemäß Fig. 10 verdeutlichten Schwenkstellung des Deckelfolienbereichs 10 ohne zusätzliche Hilfsmittel eine Füllung der Kammer 4 in einer Zuführrichtung 29 möglich, wobei auch der Eintrag von z.B. staubförmige Strukturen enthaltendem Füllgut ohne Beeinflussung des Füllgutes in der Kammer 3 möglich ist.

Mit in unterschiedlichen Füllphasen befindlichen Doppelkammerbecher 2 gemäß Fig. 2 ist verdeutlicht, daß nach dem Füllen der Kammer 4 in Pfeilrichtung 29 nunmehr der unversiegelte Deckelfolienbereich 19' über ein Schließglied 31 in eine Siegelstellung-(Fig. 11) bewegt und danach der Doppelkammerbecher 2 einer die zweite Teilversiegelung bildenden Siegelstation 32 (Fig. 1) derart zugeführt werden kann, daß am Ende der Vorrichtung 1 über eine Transporteinheit 33 ein vollversiegelter Doppelkammerbecher 2 (Fig. 12) entnehmbar ist.

In Fig. 9 veranschaulicht eine vergrößerte Einzeldarstellung zwei mögliche Ausführungsformen des auf den Deckelfolienbereich 19' wirkenden Hubgliedes 27 bzw. 27', wobei dieses sowohl von einem Saugrüssel 35 mit einem Saugnapf 34 als auch einem Strahler 36 mit mehreren Düsen 37 gebildet sein kann.

In Fig. 2 ist die Anwendung des Saugrüssels 35 dargestellt, der mittels des Saugnapfes 34 den Deckelfolienbereich 19' in Pfeilrichtung hochschwenkt. Dabei wird deutlich, daß im Bereich des Hubgliedes 27 ein in Vorschubrichtung 30 nachgeordnetes, den angehobenen Deckelbereich 19' zumindest bereichsweise übergreifendes und von zwei Führungsschienen 38,39 gebildetes Führungsglied vorgesehen ist. Mit diesem kann der federelastisch geschwenkte Deckelfolienbereich 19' während des Füllens (Pfeilrichtung 29) der Kammer 4 so abgestützt werden, daß die ein Dosierglied aufweisende Dosiervorrichtung 25 mit geringstem Abstand für den Füllvorgang einsetzbar ist.

Zwischen den in Vorschubrichtung 30 gelegenen Endbereichen der beiden Führungsschienen 38,39 ist zweckmäßig das als eine Schubschiene 41 ausgebildete Schließglied 31 vorgesehen. Diese ist entsprechend einer mit einer Pfeilrichtung 42 veranschaulichten Bewegungsrichtung so verschiebbar, daß der unversiegelte Deckelfolienbereich 19 nach dem Füllen des Doppelkammerbechers 2 im Bereich der zweiten Kammer 4 randbündig auf den Randflansch 20 aufgelegt werden kann.

Für eine dazu notwendige Ansteuerung der Schubschiene 41 sind in Fig. 3 und Fig. 4 unterschiedliche Bewegungsphasen einer Antriebseinheit 43 veranschaulicht. Dabei ist die Schubschiene 41 in zweckmäßiger Ausführungsform mit einem für den Transport der Doppelkammerbecher 2 vorgesehenen Taktrechen 44 derart gekoppelt, daß der Deckelfolienbereich 19' hinter den Führungsschienen 38,39 mit der Schubschiene 41 hintergriffen, in die Abdeckstellung (Fig. 11, Fig. 2) geschwenkt und in dieser Lage in den Bereich zweier paralleler Andrückschienen 45,46 eingeführt werden kann (Fig. 4). Mit diesen Andrückschienen 45,46 und deren jeweiligen Einlaufbogen 47,48 kann mit geringem Aufwand eine Führung für den Deckelfolienbereich 19' erreicht werden, so daß dieser bis zum Einlaufen des Doppelkammerbechers 2 in die Siegelstation 32 in seiner Abdecklage verbleibt. Denkbar wäre auch, das Deckelfolienmaterial im Bereich seiner Schwenkebene plastisch so umzuformen, daß die Deckelfolie 6 ohne Rückfederung in der Schließstellung (Fig. 11) auf dem Becher 2 verbleibt und danach die zweite Teilversiegelung erfolgt.

In Fig. 12 veranschaulicht eine Einzeldarstellung den Doppelkammerbecher 2 mit einer nach dem Durchlaufen der Siegelstation 32 im Bereich der Deckelfolie 6 gebildeten Vollversiegelung. In dieser Schließstellung ist die Deckelfolie 6 mit gesonderten, die Kammeröffnungen 3,4 umgebenden Siegelnahten 50,51 mit dem Siegelrand 20 verbunden. Der zwischen den beiden Kammeröffnungen 3,4 befindliche Verbindungsteil ist dabei mit einer die zwei Siegelnahte 51,52 (Fig. 13) aufnehmenden Stegbreite 53 ausgebildet, wobei zumindest bereichsweise ein zu den Rändern der beiden abgedeckten Kammern 3,4 paralleler Verlauf vorgesehen ist.

Die Siegelnähte 51,52 werden dabei über die aufeinanderfolgenden Teilversiegelungen (Fig. 1) auf dem Siegelrand 20 geformt und in ihren jeweiligen Konturen den unterschiedlichen Deckelfolienbereichen 19,19' randparallel angepaßt.

Im Bereich des Verbindungsteils zwischen den parallelen Abschnitten der Siegelnähte 51,52 (Fig. 13) kann die Becherfolie 5 mit einer als Perforation ausgebildeten Schwächungslinie 54 versehen sein, die die Stegbreite 53 in zwei gleich breite Teilbereiche unterteilt und beim Gebrauch des Doppelkammerbechers 2 eine Sollbruchlinie bildet.

Im Bereich der Siegelnähte 51,52 kann der Siegelrand 20 zumindest nahe den Kammern 3,4 mit jeweils einer zur Deckelfolie 6 hin als Erhebung ausgeformten Siegelsicke versehen sein, so daß damit die Siegelung unter Beibehaltung einer zuverlässigen Dichtigkeit eine beim Verschließen gut kühlbare und beim Gebrauch des Doppelkammerbechers leichter zu öffnende Verbindungsebene aufweist.

Der in der Siegelstellung auf dem Verbindungsteil aufliegende Bereich der Deckelfolie 6 ist außerdem mit einer zwischen den beiden parallelen Siegelnähten 51,52 (Fig. 13) befindlichen Umklapplinie 55 versehen, in deren Bereich die beim Füllen des Doppelkammerbechers 2 notwendige Offenlegung der Kammer 4 (Fig. 9) bzw. für die nachfolgende Abdeckung eine Schwenkachse gebildet ist und nachteilige Überbelastungen der ersten Teilversiegelung im parallelen Bereich der Siegelnaht 51 vermieden sind.

In der dargestellten Ausführungsform des Doppelkammerbechers 2 ist der die Schwächungslinie 54 aufweisende Verbindungsteil zwischen den beiden Kammern 3,4 bei einer im wesentlichen rechteckig ausgebildeten Grundform des Doppelkammerbechers 2 diagonal ausgerichtet, wobei das Verfahren und die Vorrichtung zum Füllen und Verschließen des Doppelkammerbechers 2 nicht auf diese Becherform beschränkt sind.

## Patentansprüche

1. Verfahren zum Füllen und Verschließen eines Doppelkammerbechers, der einen auch zwischen den Öffnungen (3,4) der beiden kammern verlaufenden und dort einen Verbindungsteil bildenden Siegelrand (20) aufweist mit unterschiedlichen Füllgütern, wobei zum Verschließen zwei Siegelschritte vorgesehen sind, **dadurch gekennzeichnet,** daß die erste Kammer mit dem ersten Füllgut unter aseptischen Bedingungen gefüllt und über eine erste Teilversiegelung (51) mit einer Deckelfolie (6) geschlossen wird, danach die zweite Kammer mit dem zweiten Füllgut gefüllt und über eine zweite Teilversiegelung (52) unter Bildung eines vollversiegelten Doppelkammerbechers geschlossen wird.

2. Verfahren nach Anspruch 1, dadurch gekennzeichnet, daß nach der aseptischen Füllung der ersten Kammer diese und die zweite, noch leere Kammer gleichzeitig mit einer auf dem Randflanschbereich des Bechers aufliegenden Deckelfolie (6) versehen werden und nach der Teilversiegelung der befüllten Kammer der Deckelfolienbereich über der zweiten Kammer durch Anhebung des Deckelfolienbereichs freigegeben und befüllt wird und danach der angehobene Deckelfolienbereich in die Ausgangslage zurückgeführt und seinerseits versiegelt wird.

3. Verfahren nach Anspruch 2, dadurch gekennzeichnet, daß während dem Versiegeln der ersten Kammer der unversiegelte Deckelfolienbereich auf dem Randflanschbereich der zweiten Kammeröffnung aufgelegt wird und danach der unversiegelte Deckelfolienbereich entlang einer bei der Versiegelung der ersten Kammer gebildeten Siegelkante zum ersten Deckelfolienbereich hin in die Öffnungsstellung geschwenkt und aus dieser nach dem Füllen der zweiten Kammer rückgeschwenkt und versiegelt wird.

4. Verfahren nach einem der Ansprüche 1 bis 3, dadurch gekennzeichnet, daß der im Bereich der zweiten Kammeröffnung befindliche unversiegelte Deckelfolienbereich zumindest bereichsweise über eine lösbare Verbindung auf dem Randflanschbereich festgelegt wird.

5. Verfahren nach einem der Ansprüche 1 bis 4, dadurch gekennzeichnet, daß mehrere von paarweise einander zugeordneten Kammern gebildete, in einer bahnförmigen Becherfolie als Verbund vorgesehene Doppelkammerbecher geformt werden, anschließend die ersten Kammer aseptisch befüllt werden, auf diesen Becherfolienverbund eine Deckelfolie zugeführt wird, die jeweiligen aseptisch gefüllten ersten Kammern über eine erste Teilversiegelung geschlossen und danach die Doppelkammerbecher mit dem aufgesiegelten und aufliegenden Deckelfolienbereich vereinzelt werden.

6. Verfahren nach Anspruch 5, dadurch gekennzeichnet, daß die Doppelkammerbecher gemeinsam mit den Deckelfolienbereichen ausgestanzt werden.

7. Verfahren nach Anspruch 5 oder 6, dadurch gekennzeichnet, daß der unversiegelte Deckelfolienbereich des jeweils vereinzelten Doppelkammerbechers in eine Öffnungsstellung verbracht, die zweite Kammer unter septischen Bedingungen befüllt und danach die zweite Kammer über eine zweite Teilversiegelung geschlossen wird.

8. Vorrichtung zum Füllen und Verschließen eines Doppelkammerbechers (2) mit unterschiedlichen Füllgütern, bestehend aus einer Becherfolienabrollung (7), von der ausgehend die Becherfolie (5) über eine Sterilisationsstelle (8) und einen Heizbereich (10) einer Becherformung (11) zuführbar ist, an die sich im Bereich eines Steriltunnels (9,9') eine erste Fülleinheit (12) und eine Deckelfolienzuführung (15) mit Randansiegelung (16) anschließen, dadurch gekennzeichnet, daß am Ende (17) des Steriltunnels (9') eine eine erste Teilversiegelung für die jeweils befüllte erste Kammer (3) des jeweiligen Doppelkammerbechers (2) bildende Siegelstation (18) vorgesehen ist, an die sich eine den Doppelkammerbecher (2) und jeweils diesen überdeckende Deckelfolienbereiche (19,19') gemeinsam aus den jeweiligen Zuführbahnen lösende Trennstation (22) anschließt, hinter dieser eine den jeweiligen unversiegelten Deckelfolienbereich (19,19') des Doppelkammerbechers (2) in eine Öffnungsstellung verbringendes Hubglied (27;27') vorgesehen ist, so daß der Doppelkammerbecher (2) mit zugänglicher zweiter Kammer (4) zu der zweiten Fülleinheit (25) führbar ist, hinter der ein den unversiegelten Deckelfolienbereich (19') in eine Siegelstellung bewegendes Schließglied (31) derart mit einer die zweite Teilversiegelung bildenden Endsiegelstation (32) verbunden ist, daß danach der vollversiegelte Doppelkammerbecher (2) auf eine Transporteinheit (33) ausbringbar ist.

9. Vorrichtung nach Anspruch 8, dadurch gekennzeichnet, daß die Trennstation (22) mit einer Stanzeinheit versehen ist.

10. Vorrichtung nach Anspruch 8 oder 9, dadurch gekennzeichnet, daß das Hubglied (27) als ein den Deckelfolienbereich (19') über Vakuum erfassender Saugrüssel (35) vorgesehen ist.

11. Vorrichtung nach Anspruch 10, dadurch gekennzeichnet, daß der Saugrüssel (35) schwenkbar gelagert ist.

12. Vorrichtung nach Anspruch 10 oder 11, dadurch gekennzeichnet, daß im Bereich des Deckelfolienbereichs (19') eine diesen über ausströmende Druckluft anhebender Strahler (36) mit mehreren Düsen (37) vorgesehen ist.

13. Vorrichtung nach einem der Ansprüche 10 bis 12, dadurch gekennzeichnet, daß dem Hubglied (27) eine den angehobenen Deckelfolienbereich (19') zumindest bereichsweise übergreifende Führungsschiene (38,39) zugeordnet ist, die den federelastisch geschwenkten Deckelfolienbereich (19') in seiner Öffnungsstellung abstützt.

14. Vorrichtung nach einem der Ansprüche 8 bis 13, dadurch gekennzeichnet, daß als Schließglied (31) für den unversiegelten Deckelfolienbereich (19') eine gegen die Vorschubrichtung (30) des Doppelkammerbechers (2) bewegliche Schubschiene (41) vorgesehen ist.

15. Vorrichtung nach einem der Ansprüche 8 bis 14, dadurch gekennzeichnet, daß die Schubschiene (41) über einen für den Transport der Doppelkammerbecher (2) vorgesehenen Taktrechen (44) derart gekoppelt ist, daß bei dessen Rückhub die Schubschiene (41) am Deckelfolienbereich (19') anliegt.

16. Doppelkammerbecher aus tiefgezogener Kunststoffolie, insbesondere zum Füllen mit unterschiedlichen Füllgütern, der einen auch zwischen den zwei Öffnungen der Kammern (3,4) verlaufenden, und hier einen Verbindungsteil bildenden Siegelrand (20) aufweist, auf dem in der Schließstellung eine Deckelfolie (6) aufgesiegelt ist, dadurch gekennzeichnet, daß die Deckelfolie (6) mittels zwei voneinander gesonderten, die Öffnungen der Kammern (3,4) umgebenden Siegelnähten (51,52)mit dem Siegelrand (20) verbunden ist, wobei jeweils eine Siegelnaht die Öffnung einer Kammer umgibt.

17. Doppelkammerbecher nach Anspruch 16, dadurch gekennzeichnet, daß der zwischen den Öffnungen der beiden Kammern (3,4) befindliche Verbindungsteil mit einer die zwei zumindest bereichsweise parallel zu den Rändern der Öffnungen der beiden Kammern (3,4) verlaufenden Siegelnähte (51,52) aufnehmenden Stegbreite (53) ausgebildet ist.

18. Doppelkammerbecher nach Anspruch 16 oder 17, dadurch gekennzeichnet, daß die Siegelnähte (51,52) über aneinander anschließende Teilversiegelungen auf dem Siegelrand (20) unterschiedlich konturierte Deckelfolienbereiche (19,19') bilden.

19. Doppelkammerbecher nach einem der Ansprüche 16 bis 18, dadurch gekennzeichnet, daß der Verbindungsteil eine sich bei aufliegender Deckelfolie (6) zwischen den beiden Siegelnähten (51,52) erstreckende Schwächungslinie (54) aufweist.

20. Doppelkammerbecher nach Anspruch 19, dadurch gekennzeichnet, daß mit der Schwächungslinie (54) die Stegbreite (53) in zwei gleich breite Teilbereiche unterteilt ist.

21. Doppelkammerbecher nach Anspruch 19 oder 20, dadurch gekennzeichnet, daß als Schwächungslinie (54) eine Perforation vorgesehen ist.

22. Doppelkammerbecher nach einem der Ansprüche 16 bis 21, dadurch gekennzeichnet, daß der Siegelrand (20) zumindest im Bereich der Ränder der Öffnungen der Kammern (3,4) mit jeweils einer zur Deckelfolie (6) hin als Erhebung ausgeformten Siegelsicke versehen ist.

23. Doppelkammerbecher nach einem der Ansprüche 16 bis 22, dadurch gekennzeichnet, daß der in Siegelstellung auf dem Verbindungsteil aufliegende Bereich der Deckelfolie (6) eine zwischen den beiden parallelen Siegelnähten (51,52) befindliche Umklapplinie (55) aufweist.

24. Doppelkammerbecher nach einem der Ansprüche 16 bis 23, dadurch gekennzeichnet, daß der Verbindungsteil bei einer rechteckigen Ausbildung des äußeren Bereichs des Siegelrandes (20) eine im wesentlichen diagonale Ausrichtung aufweist.

## Claims

1. A method of filling and closing a two-chamber tub which comprises a sealing edge (20) which also extends between the openings (3,4) of both chambers, forming there a connecting part, the chambers being filled with different materials, two sealing steps being provided for the closing process, characterised in that the first chamber is filled with the first material under aseptic conditions and is closed off by means of a first partial seal (51) with a covering sheet (6), after which the second chamber is filled with the second material and is closed off by means of a second partial seal (52), so forming a completely sealed two-chamber tub.

2. A method according to Claim 1, characterised in that after the aseptic filling of the first chamber, this and the still empty second chamber are provided simultaneously with a covering sheet (6) resting on the edge flange region of the tub and, after partial sealing of the filled chamber, the area of the covering sheet over the second chamber is opened up by lifting of that portion of the covering sheet, the chamber is filled and subsequently the lifted portion of covering sheet is returned to its starting position and is sealed.

3. A method according to Claim 2, characterised in that during sealing of the first chamber the unsealed portion of the covering sheet is placed on the edge flange area of the second chamber opening and in that after the unsealed covering sheet portion has been tilted in the direction of the first covering sheet portion and into the open position along a sealing edge formed when the first chamber is sealed and tilted back into place and is sealed after the second chamber has been filled.

4. A method according to one of Claims 1 to 3, characterised in that the unsealed part of the covering sheet which is in the region of the second chamber opening has at least portions which are fixed to the edge flange region via a detachable connection.

5. A method according to one of Claims 1 to 4, characterised in that a plurality of two-chamber tubs which are associated with one another in pairs are provided as a composite unit in a strip-like tub sheet, after which the first chambers are filled under aseptic conditions, a covering sheet is fed to this tub sheet composite unit, the appropriate aseptically filled first chambers are sealed by a first partial seal and afterwards the two-chamber tubs with the area of covering sheet placed on them and sealed are separated into single tubs.

6. A method according to Claim 5, characterised in that the two-chamber tubs are stamped out together with the areas of covering sheet.

7. A method according to Claim 5 or 6, characterised in that the unsealed covering sheet portion of the relevantly separated two-chamber tub is moved into an open position, the second chamber is filled under aseptic conditions and afterwards the second chamber is sealed via a second partial seal.

8. An apparatus for filling and closing a two-chamber tub (2) which is filled with different materials, said apparatus consisting of a tub sheet unrolling means (7), starting from which the tub sheet (5) can be fed through a sterilising station (8) and a heating zone (10) to a tub moulding station (11) adjacent to which there is in the region of a sterile tunnel (9,9') a first filling unit (12) and a covering sheet feeder (15) with a marginal sealing means (16), characterised in that at the end (17) of the sterilising tunnel (9') there is, forming a first partial sealing means for the respectively filled first chamber (3) of the respective two-chamber tub (2), a sealing station (18) adjacent to which there is a severing station (22) which separates the two-chamber tub (2) and any areas of covering sheet (19,19') which may be covering the said tub jointly from the respective feed sheets, the said severing station being followed by a lifting member (27,27') which brings the relevant unsealed portion (19,19') of covering sheet on the two-chamber tub (2) into an open position so that the two-chamber tub (2) can with the second chamber (4) accessible be fed to the second filling unit (25) after which a closing element (31) which moves the unsealed portion (19') of covering sheet into a sealing position is so connected to a final sealing station (32) which forms the second partial seal that afterwards the completely sealed two-chamber tub (2) can be delivered onto a transporting unit (33).

9. An apparatus according to Claim 8, characterised in that the severing station (22) is provided with a stamping unit.

10. An apparatus according to Claim 8 or 9, characterised in that the lifting element (27) takes the form of a suction nozzle (35) which takes hold of the covering sheet portion (19') by means of a vacuum.

11. An apparatus according to Claim 10, characterised in that the suction nozzle (35) is pivotably mounted.

12. An apparatus according to Claim 10 or 11, characterised in that there is in the region of the covering sheet portion (19') an emitter (36) which has a plurality of nozzles (37) for lifting the covering sheet by means of compressed air which emerges from these nozzles.

13. An apparatus according to one of Claims 10 to 12, characterised in that there is associated with the lifting element (27) a guide rail (38,39) which overlaps at least portions of the lifted covering sheet area (19') and supports the elastically tilted covering sheet portion (19') in its open position.

14. An apparatus according to one of Claims 8 to 13, characterised in that a push rail (41) adapted to move against the direction (30) of feed of the two-chamber tub (2) is provided as the closing element (31) for the unsealed covering sheet portion (19').

15. An apparatus according to one of Claims 8 to 14, characterised in that the push rail (41) is so coupled via a timing rake (44) provided for transport of the two-chamber tub (2) that when this latter moves back the push rail (41) rests on the covering sheet portion (19').

16. A two-chamber tub of deep-drawn synthetic plastics film, intended particularly to be filled with different materials and which comprises, also extending between the two openings of the chambers (3,4) and a sealing edge (20) which forms a connecting part at that location, a covering sheet (6) being sealed onto the edge (20) in the closed position, characterised in that the covering sheet (6) is connected to the sealing edge (20) by means of two separate sealing seams (51, 52) which surround the openings (3, 4) of the chambers, whereby in each case one sealing seam surrounds the opening of a chamber.

17. A two-chamber tub according to Claim 16, characterized in that the connecting part disposed between the openings of the two chambers (3,4) is constructed with a web width (53) which accommodates the sealing seams (51,52), of which at least portions extend parallel with the edges of the openings of the two chambers (3,4).

18. A two-chamber tub according to Claim 16 or 17, characterized in that the sealing seams (51,52) form differently contoured covering sheet portions (19,19') over mutually adjacent partial seals on the sealing edge (20).

19. A two-chamber tub according to one of Claims 16 to 18, characterized in that the connecting part comprises a line of weakness (54) which extends between the two sealing seams (51,52) when the covering sheet (6) is in place.

20. A two-chamber tub according to Claim 19, characterized in that the line of weakness (54) subdivides the web width (53) into two partial zones of equal width.

21. A two-chamber tub according to Claim 19 or 20, characterized in that a perforation is provided as the line of weakness (54).

22. A two-chamber tub according to one of Claims 16 to 21, characterized in that at least in the region of the edges of the openings of the chambers (3,4) the sealing edge is provided with sealing beads shaped as elevations directed at the covering sheet (6).

23. A two-chamber tub according to one of Claims 16 to 22, characterized in that the portion of covering sheet (6) which in the sealing position rests on the connecting part comprises a fold-over line (55) disposed between the two parallel sealing seams (51,52).

24. A two-chamber tub according to one of Claims 16 to 23, characterised in that if the outer portion of the sealing edge (20) is of rectangular construction, the connecting part is aligned in a substantially diagonal direction.

## Revendications

1. Procédé de remplissage et de fermeture d'un récipient à deux compartiments, comportant un bord de soudure (20) s'étendant également entre les ouvertures (34) des deux compartiments et constituant là une partie de liaison, le récipient recevant des produits différents et sa fermeture comportant deux étapes de soudure,
caractérisé en ce que
le premier compartiment est rempli du premier produit dans des conditions aseptiques et fermé par une feuille de couverture (6) au moyen d'une première soudure partielle (51), puis le second compartiment reçoit le second produit et est fermé au moyen d'une seconde soudure partielle (52) avec formation d'un récipient à deux compartiments, totalement soudé.

2. Procédé selon la revendication 1,
caractérisé en ce que
après templissage aseptisé du premier compartiment, celui-ci et le second encore vide reçoivent en même temps une feuille de couverture (6), reposant sur la zone marginale de bride du récipient et, après soudure partielle du premier compartiment rempli, la feuille de couverture est dégagée par relèvement de sa partie se trouvant au-dessus du deuxième compartiment, celui-ci est rempli et la partie relevée de la feuille est ramenée à sa position initiale et soudée.

3. Procédé selon la revendication 2,
caractérisé en ce que
pendant la soudure du premier compartiment, la zone non soudée de la feuille de couverture est posée sur la zone marginale de bride de l'ouverture du deuxième compartiment et ensuite cette zone non soudée est relevée en position d'ouverture, par pliage le long d'un bord de soudure formé lors de la soudure du premier compartiment, puis rabattue et soudée après remplissage du deuxième compartiment.

4. Procédé selon l'une des revendications 1 à 3,
caractérisé en ce que
la partie non soudée de la feuille de couverture se trouvant au niveau de l'ouverture du second compartiment est fixée au moins localement à la zone marginale de bride par une liaison amovible.

5. Procédé selon l'une des revendications 1 à 4,
caractérisé en ce que
on réalise plusieurs récipients à deux compartiments formés de paires successives de compartiments, sous la forme d'une série réalisée par moulage dans une bande d'une feuille de récipient, on remplit aseptiquement les premiers compartiment de cette série, on amène une feuille de couverture qui ferme les premiers compartiments remplis de manière aseptique par une première soudure partielle, puis par séparation on crée des récipients individuels dont la feuille de couverture est en partie soudée, en partie posée.

6. Procédé selon la revendication 5,
caractérisé en ce que les récipients et les parties de la feuille de couverture sont découpées en même temps.

7. Procédé selon les revendications 5 ou 6,
caractérisé en ce que
la partie non soudée de chaque récipient individuel est amenée en position d'ouverture, le second compartiment est rempli dans des conditions septiques puis fermé par une seconde soudure partielle.

8. Dispositif pour remplir et fermer un récipient (2), à deux compartiments recevant deux produits différents, dispositif constitué d'un dérouleur (7) de feuille de récipient, à partir duquel la feuille de récipient (5) est amenée, à travers une zone de stérilisation (8) et une zone de chauffage (10) à une machine (11) de moulage du récipient, suivie d'un tunnel de stérilisation (9, 9), d'une première unité de remplissage (12) et d'un dispositif d'amenée de la feuille de couverture complété par un appareil (16) de soudure des bords,
caractérisé en ce que
- à l'extrémité (17) du tunnel de stérilisation (9') se trouve un poste de soudure (18) effectuant une première soudure partielle fermant le premier compartiment rempli (3) de chaque récipient (2),
- le poste (18) est suivi d'un poste de séparation (22) libérant chaque récipient (2) ainsi que les parties (19, 19') de la feuille de couverture qui le recouvrent, de chaque bloc arrivant,
- derrière le poste (22) se trouve un organe des levage (27 ; 27') amenant en position d'ouverture la partie non soudée (19, 19') de chaque récipient (2), de sorte que ce récipient, avec son deuxième compartiment (4) accessible, peut être amené à une seconde unité de remplissage (25),
- derrière l'unité (25) se trouve un organe de fermeture (31) amenant la partie (19') non soudée de la feuille de couverture en une position de soudure permettant à un poste final de soudure (32) d'effectuer la deuxième soudure partielle, à la suite de quoi le récipient (2) totalement soudé peut être apporté à un système transporteur (33).

9. Dispositif selon la revendication 8,
caractérisé en et que
le poste de séparation (22) est équipé d'une unité de découpage.

10. Dispositif selon la revendication 8 ou 9,
caractérisé en ce que
l'organe de levage (27) est constitué par un bras d'aspiration (35) mis au vide.

11. Dispositif selon la revendication 10,
caractérisé en ce que
le bras d'aspiration (35) peut basculer.

12. Dispositif selon la revendication 10 ou 11,
caractérisé en ce que
il comporte, an niveau de la partie (19') de la feuille de couverture, un diffuseur (36) équipé de plusieurs buses (37) relevant la partie (19') par soufflage d'air comprimé.

13. Dispositif selon l'une quelconque des revendications 10 à 12,
caractérisé en ce que
à l'organe de levage (27) est associé un rail de guidage (38, 39) en prise par dessus, au moins de manière localisée avec la partie relevée (19') de la feuille de couverture, ces rails maintenant par leur appui la partie (19') élastique, en position basculée.

14. Dispositif selon l'une quelconque des revendications 8 à 13,
caractérisé en ce que
il est prévu comme organe (31) de fermeture de la partie non soudée (19') de ;a feuille de couverture, un patin mobile (41) dans le sens contraire du sens d'avancement (30) du récipient (2).

15. Dispositif selon l'une quelconque des revendications 8 à 14,
caractérisé en ce que
le patin (41) est accouplé à un système cadencé (44) prévu pour assurer le transport des récipients (2), de manière que le patin vienne s'appliquer sur la partie (19') de la feuille de couverture lorsque le système revient en arrière.

16. Récipient à deux compartiments obtenu par emboutissage profond d'une feuille de matière plastique et destiné en particulier à être rempli de deux produits différents, comportant un bord de soudure (20) s'étendant également entre les deux ouvertures des compartiments (3, 4) en formant à cet endroit une partie de liaison, une feuille de couverture (6) étant soudée en position de fermeture sur ce bord (20),
caractérisé en ce que
la feuille de couverture (6) est reliée au bord de soudure (20) par deux cordons de soudure (51, 52) distincts, entourant les ouvertures des deux compartiments (3, 4), à savoir un cordon par ouverture.

17. Récipient selon la revendication 16,
caractérisé en ce que
la partie de liaison se trouvant entre les ouvertures des compartiments (3, 4) est une bande (53) sur laquelle se trouvent les deux cordons de soudure (51, 52) disposés parallèlement, au moins en partie, aux bords des ouvertures des deux compartiments (3, 4).

18. Récipient selon la revendication 16 ou 17,
caractérisé en ce que
les cordons de soudure (51, 52) délimitent par des soudures partielles se faisant suite sur le bord de soudure (20) des parties (19, 19') de la feuille de couverture présentant des contours différents.

19. Récipient selon l'une des revendications 16 à 18,
caractérisé en ce que
la partie de liaison présente, lorsque la feuille de couverture (6) est posée, une ligne d'affaiblissement (54) située entre les deux cordons de soudure (51, 52).

20. Récipient selon la revendication 19,
caractérisé en ce que
la ligne d'affaiblissement (54) divise la bande (53) en deux parties de même largeur.

21. Récipient selon la revendication 19 ou 20,
caractérisé en ce que
la ligne d'affaiblissement (54) est constituée par des perforations.

22. Récipient selon l'une des revendications 19 à 21,
caractérisé en ce que
le bord de soudure (20), au moins près des bords des ouvertures des chambres (3, 4), porte un sillon moulé faisant saillie vers la feuille de couverture (6).

23. Récipient selon l'une quelconque des revendications 16 à 22,
caractérisé en ce que
la zone de la feuille de couverture (6) qui en position de soudure, se trouve sur la partie de liaison, présente une ligne de rabattement (55) située entre les deux cordons de soudure parallèles (51, 52).

24. Récipient selon l'une des revendications 16 à 23,
caractérisé en ce que
la partie de liaison, lorsque la partie externe du bord de soudure (20) a une forme rectangulaire, est orientée sensiblement en diagonale.
